# EUROPÄISCHE PATENTSCHRIFT

(11) **EP 2 797 813 B1**
(45) Veröffentlichungstag und Bekanntmachung des Hinweises auf die Patenterteilung: **13.07.2016**
(21) Anmeldenummer: 12790903.4
(22) Anmeldetag: 23.11.2012
(51) Int. Cl.: B65B 43/59, B65B 3/36, B65B 39/00

(54) **VORRICHTUNG ZUM GLEICHZEITIGEN FÜLLEN VON MINDESTENS ZWEI NAHRUNGSMITTELN UNTERSCHIEDLICHER BESCHAFFENHEIT IN EINEN BEHÄLTER**
DEVICE FOR SIMULTANEOUSLY FILLING AT LEAST TWO FOODS OF DIFFERENT COMPOSITIONS INTO ONE CONTAINER
DISPOSITIF DE VERSEMENT SIMULTANÉ D'AU MOINS DEUX ALIMENTS PRÉSENTANT DIFFÉRENTS ÉTATS DANS UN CONTENANT

(30) Priorität: 28.11.2011 DE 102011119455
(43) Veröffentlichungstag der Anmeldung: 05.11.2014
(73) Patentinhaber: Robert Bosch GmbH, 70442 Stuttgart (DE)
(72) Erfinder: AMANN, Rainer, 86399 Bobingen (DE)
(86) Internationale Anmeldenummer: PCT/EP2012/073491
(87) Internationale Veröffentlichungsnummer: WO 2013/079411

(56) Entgegenhaltungen:
- EP-A1- 1 657 159
- DE-A1- 10 140 001
- DE-U1- 29 512 257

## Beschreibung

Die Erfindung betrifft eine Vorrichtung zum gleichzeitigen Füllen von mindestens zwei Nahrungsmitteln unterschiedlicher Beschaffenheit, in fließfähiger und/öder pastöser Form, in transparente Becher aus Kunststoff oder Glas, mit einem Düsen-Leitungen mit Auslaßöffnungen für die Nahrungsmittel aufweisenden und von Dosiereinrichtungen gespeisten Ventilkopf, der bei einer Relativbewegung zwischen Becher und Ventilkopf den Becher von dessen Boden her füllt, und zwar mit einem ersten der Nahrungsmittel als Hauptbestandteil der Füllung und mit einem zweiten der Nahrungsmittel als Zusatzbestandteil der Füllung in Form einzelner Portionen im Becher verteilt, wobei eine Steuerung mittels eines wechselnden Öffnens und Schließens der Düsenleitungen während des Füllvorgangs eine Verteilung der unterschiedlichen Nahrungsmittel nach Höhenlage, Radiallage und Menge derselben im jeweiligen Becher vornimmt.

Aus der EP 1 657 159 A1 ist eine Vorrichtung nach dem Oberbegriff des Anspruchs 1 bereits bekannt. Bei der aus dieser Schrift bekannter Vorrichtung erfolgt die Betätigung einer Steuerscheibe, die die Steueröffnungen in Abhängigkeit von der Drehstellung der Steuerscheibe mit einer Düsenleitung für ein Nahrungsmittel verbindet durch eine am Außenumfang der Steuerscheibe ausgebildete Verzahnung, die mit einem entsprechend verzahnten Antriebsritzel zusammenwirkt. Dadurch weist die Vorrichtung im Bereich der Steuerscheibe bezüglich des Durchmesser eine relativ große Baugröße auf.

Bei den Nahrungsmitteln, handelt es sich in erster Linie um solche aus Joghurt oder um Pudding, wobei jeweils solche mit unterschiedlichen Färbungen und/oder Geschmacksrichtungen zum Einsatz kommen können. Beilspielsweise kann es sich um Vanillepudding als hauptsächlichen Füllbestandteil handeln, dem in einzelnen Portionen im Becher verteilt Schokoladenpudding als zusätzlicher Füllbestandteil beigegeben werden soll.

Aus der EP 1842 773 A2 ist eine weitere Vorrichtung bekannt, bei welcher die Becher unter dem Ventilkopf stationär bleiben, während der jeweilige Ventilkopf beim Füllvorgang in den jeweiligen Becher hinein und während des Füllens wieder aus demselben herausbewegt wird. Ferner ist jeder Ventilkopf auch seitlich beweglich, derart, dass durch eine computergesteuerte Bewegung des Ventilkopfs bei z. B. verschiedenfarbigen Nahrungsmitteln durch ebenfalls computergesteuertes intermittierendes Öffnen und Schließen der jeweiligen Düsen des Ventilkopfs über die Höhe und den Umfang des jeweiligen Bechers verteilte Portionen der Nahrungsmittel abgegeben werden können. Da die Becher transparente Wandungen besitzen, sind die jeweils entstandenen Muster sichtbar und können einer interessierten Kundschaft einen besonders attraktiven und zum Kauf animierenden Anblick bieten.

Jedoch ist die bekannte Konstruktion besonders aufwendig durch die erforderliche Kinematik für die jeweiligen Ventilköpfe, die ja sowohl nach der Höhe als auch gleichzeitig nach der Seite gesteuert beweglich sein müssen.

Die der Erfindung zugrunde liegende Aufgabe wird darin gesehen, eine Vorrichtung der eingangs genannten Bauart zu schaffen, die konstruktiv erheblich einfacher ausgebildet und mit geringerem Aufwand herstellbar ist, wobei auch die herkömmliche Kinematik durch zunächst Anheben des Bechers und anschließendes Füllen desselben beim Absenken des Bechers beibehalten werden kann.

Diese Aufgabe wird erfindungsgemäß dadurch gelöst, dass die Steuerung eine im Ventilkopf um eine Längsachse drehbare Steuerscheibe mit auf einer ersten Steuerkreisbahn um diese Längsachse verteilten Steueröffnungen aufweist, die bei einem Drehen der Steuerscheibe in Drehschaltschritten aus einer ersten Schließstellung heraus vor dem Erreichen einer zweiten Schließstellung nacheinander abwechselnd mit Nebendüsen-Einlassöffnungen in einer darunter plan anliegenden stationären Steuerfläche des Ventilkopfs zur Übereinstimmung bringbar sind, welche Nebendüsen-Einlassöffnungen auf einer mit der ersten kongruenten zweiten Steuerkreisbahn um die Längsachse in der Steuerfläche angeordnet sind, derart, dass beim Füllvorgang schraubenförmig aufsteigend einzelne Portionen des den Zusatzbestandteil bildenden zweiten Nahrungsmittels von entsprechenden Nebendüsen-Auslassöffnungen der Vorrichtung an der Becherinnenwand positionierbar sind wobie die Nebendüsen-Auslassöffnungen über Nebendüsenleitungen mit den Nebendüsen-Einlassöffnungen verbunden sind, und dass unterhalb der Steuerfläche im Ventilkopf innerhalb der zweiten Steuerkreisbahnen und der längs derselben verteilten Nebendüsen-Einlassöffnungen auf der Längsachse eine Hauptdüse vorgesehen ist, deren Speisung mit dem den Hauptbestandteil bildenden ersten Nahrungsmittel in bekannter Weise nur von einem Drehschieber in der von der zugehörigen Dosiereinrichtung kommenden Zufuhrleitung steuerbar ist.

Zusätzlich ist es erfindungsgemäß vorgesehen, dass zur Drehschrittschaltung der Steuerscheibe eine mit derselben starr verbundene und zur Längsachse koaxiale Steuerwelle vorgesehen ist.

Vorteilhaft sind die Nebendüsen-Auslassöffnungen im Ventilkopf derart angeordnet, dass sie bei der Abwärtsbewegung des Bechers während des Füllens nahe der Becher-Innenwand verbleiben, um besser die diskreten Portionen an der Innenwand des Bechers platzieren zu können, was dann zu einem der oben erwähnten und an der Außenseite des Bechers sichtbaren Muster führt.

Bei einer bevorzugten Ausführungsform sind auf der ersten Steuerkreisbahn drei Steueröffnungen verteilt, die über drei Nebendüsenleitungen zu den Nebendüsen Auslaßöffnungen führen können. Jedoch lassen sich auch weitere Steueröffnungen mit weiteren Nebendüsenleitungen vorsehen.

Dabei wird nach der Erfindung so verfahren, dass nach dem Anheben des Bechers bis nahe an das Auslaß-Düsenende des Ventilkopfs zu Beginn der anschließenden Abwärtsbewegung des Bechers die Hauptdüse geöffnet wird,
dass gleichzeitig oder kurz darauf folgend durch einen ersten Drehschaltschritt der Steuerscheibe die auf der zweiten Steuerkreisbahn liegende erste Nebendüsen-Einlassöffnung geöffnet wird,
dass anschließend durch einen zweiten Drehschaltschritt der Steuerscheibe die erste Düsen-Einlassöffnung wieder geschlossen und die auf der zweiten Steuerkreisbahn folgende zweite Einlassöffnung geöffnet wird, und
dass in gleicher Weise durch einen oder weitere Drehschaltschritt(e) eine oder weitere auf der zweiten Steuerkreisbahn befindliche Nebendüsen-Einlassöffnung(en) nacheinander geöffnet und wieder geschlossen werden, bis die Füllung des Bechers durch ein Schließen der letzten Nebendüsen-Einlaßöffnung und auch der Hauptdüse abgeschlossen ist.

Bevorzugt ist dabei die Verfahrensführung derart, dass aus der ersten Schließstellung der Steuerscheibe heraus nach einem ersten Drehschaltschritt derselben von 25° ihre erste Steueröffnung mit einer ersten Nebendüsen-Einlaßöffnung fluchtet und eine erste Nebendüsenleitung öffnet,
dass nach einem anschließenden zweiten Drehschaltschritt derselben von 35° die erste Nebendüsenleitung wieder geschlossen ist und die zweite Steueröffnung der Steuerscheibe mit einer zweiten Nebendüsen-Einlaßöffnung fluchtet und eine zweite Nebendüsenleitung öffnet,
dass nach einem anschließenden dritten Drehschaltschritt derselben von 35° auch die zweite Nebendüsenleitung wieder geschlossen ist und die dritte Steueröffnung der Steuerscheibe mit einer dritten Nebendüsen-Einlaßöffnung fluchtet und eine dritte Nebendüsenleitung öffnet, und
dass nach einem anschließenden vierten Drehschaltschritt derselben von 25° die zweite Schließstellung erreicht und sämtliche Nebendüsenleitungen geschlossen sind, womit ein erster Steuerzyklus zur Verteilung von drei Portionen des Zusatzbestandteils im Hauptbestandteil der Füllung eines ersten Bechers beendet ist

Ferner hat es sich als zweckmäßig erwiesen, bei einem sich anschließenden zweiten Steuerzyklus zur Füllung des nächsten Bechers die Steuerscheibe aus der zweiten Schließstellung mit entsprechenden Drehschaltschritten in die erste Schließstellung zurückzuführen, wobei sich die jeweiligen Öffnungpaarungen in umgekehrter Reihenfolge öffnen und schließen, wobei eine Öffnungspaarung aus einer Steueröffnung und einer Nebendüsen-Einlassöffnung gebildet ist.

Gleichwohl ist es auch möglich, die Steuerscheibe aus ihrer zweiten Schließstellung in ihre erste Schließstellung zurückspringen zu lassen, um beim Füllen des nächsten Bechers den ersten Steuerzyklus zu wiederholen.

Die Erfindung und ihre vorteilhaften Ausgestaltungen sind Gegenstand der Ansprüche und werden im Folgenden anhand eines in den Zeichnungen dargestellten Ausführungsbeispiels näher erläutert.

Es zeigt:
Fig. 1 einen vertikalen Längsschnitt durch eine Ausführungsform der Erfindung mit einem Ventilkopf und zwei Dosier-Kolben-Zylinder-Einheiten für zwei Nahrungsmittel unterschiedlicher Beschaffenheit;
Fig. 2a bis Fig. 2e einen Querschnitt durch die Ausführungsform nach Fig. 1 längs der Linie II-II in fünf Einzelbildern, welche die möglichen Offen- und Geschlossenstellungen der Steueröffnungen der Steuerscheibe relativ zu den Düsen-Einlassöffnungen der Steuerfläche zeigen;
Fig. 3 einen der Fig. 1 entsprechenden Längsschnitt durch den Ventilkopf in vergrößertem Maßstab;
Fig.4 einen Schnitt längs der Linie IV-IV in Fig. 3;
Fig. 5 ein Beispiel eines erfindungsgemäß gefüllten Bechers vor dem Verschließen desselben in schaubildlicher Ansicht;
Fig. 6 ein Sechserpack aus erfindungsgemäß gefüllten Bechern in schaubildlicher Ansicht.

Fig. 1 zeigt eine Vorrichtung zum gleichzeitigen Füllen von mindestens zwei Nahrungsmitteln 8 und 9 unterschiedlicher Beschaffenheit, in fließfähiger und/oder pastöser Form, in transparente Becher 16 aus Kunststoff oder Glas, mit einem Düsenleitungen 30, 31 mit Auslaßöffnungen 19, 20 für die Nahrungsmittel aufweisenden und von Dosiereinrichtungen 2 und 3 gespeisten Ventilkopf 1, der bei einer Relativbewegung zwischen Becher 16 und Ventilkopf 1 den Becher von dessen Boden 21 her füllt, und zwar mit einem ersten der Nahrungsmittel als Hauptbestandteil 9 der Füllung und mit einem zweiten der Nahrungsmittel als Zusatzbestandteil 8 der Füllung in Form einzelner Portionen 28 im Becher 16 verteilt, wobei eine Steuerung mittels eines wechselnden Öffnens und Schließens der Düsenleitungen während des Füllvorgangs eine Verteilung der unterschiedlichen Nahrungsmittel nach Höhenlage, Radiallage und Menge derselben im jeweiligen Becher 16 vornimmt.

Fig. 1 ist insbesondere ein einzelner Ventilkopf 1 mit zwei angeschlossenen Dosier-Kolben-Zylinder-Einheiten als Dosiereinrichtungen 2 und 3 zu entnehmen. Beide Dosier-Kolben 4 und 5 befinden sich praktisch in ihrer jeweiligen unteren Endstellung innerhalb ihrer Dosier-Zylinder 6 und 7, das heißt, die Füllung der beiden unterschiedlichen Nahrungsmittel 8 und 9 aus Vorratsbehältern 10 und 11 über Drehschieber 12 und 13 und zugehörige Leitungen 14 und 15 in den Becher 16 ist praktisch abgeschlossen. In bekannter Wiese war der leere Becher 16 zunächst in Pfeilrichtung A bis fast zur Berührung mit dem unteren Ende des Ventilkopfs 1 angehoben worden, woraufhin der Füllvorgang begann, wobei der Becher 16 nach Maßgabe seiner zunehmenden Füllung in Pfeilrichtung B wieder abgesenkt wurde.

Erfindungsgemäß ist nun die Steuerung eine im Ventilkopf 1 um eine Längsachse 22 drehbare Steuerscheibe 23 mit auf einer ersten Steuerkreisbahn 24 (siehe Fig. 2) um diese zentrale Achse 22 verteilten Steueröffnungen 25a, 25b, 25c, die bei einem Drehen der Steuerscheibe 23 in Drehschaltschritten aus einer ersten Schließstellung (Fig. 2a) heraus vor dem Erreichen einer zweiten Schließstellung (Fig. 2e) nacheinander abwechselnd mit Nebendüsen-Einlaßöffnungen 26a, 26b, 26c in einer darunter plan anliegenden stationären Steuerfläche 27 des Ventilkopfs 1 zur Übereinstimmung bringbar sind, welche Nebendüsen-Einlaßöffnungen 26a, 26b, 26c auf einer zur ersten kongruenten zweiten Steuerkreisbahn 24' (Fig.4) um die Längsachse 22 in der Steuerfläche 27 angeordnet sind, derart, dass beim Füllvorgang schraubenförmig aufsteigend einzelne Portionen 28 des zweiten Nahrungsmittels 8 von entsprechenden Nebendüsen-Auslaßöffnungen 19 an der Becherinnenwand 29 (siehe Fig. 3) positionierbar sind.

Ferner ist unterhalb der Steuerfläche 27 im Ventilkopf 1 innerhalb der zweiten Steuerkreisbahnen 24' und der längs derselben verteilten Nebendüsen-Einlaßöffnungen 26a, 26b, 26c auf der Längsachse 22 eine Hauptdüse 31 vorgesehen ist, deren Speisung mit dem den Hauptbestandteil bildenden ersten Nahrungsmittel 9 in bekannter Weise nur von einem Drehschieber 13 in der von der zugehörigen Dosiereinrichtung 3 kommenden Zufuhrleitung 15 gesteuert ist.

Zur Drehschrittschaltung der Steuerscheibe 23 ist eine mit derselben starr verbundene und zur Längsachse 22 koaxiale Steuerwelle 32 vorgesehen, die um die Längsachse 22 rotierbar ist.

Die Nebendüsen-Auslaßöffnungen (davon ist in den Fig. 1 und 3 nur die Öffnung 19 sichtbar) sind im Ventilkopf 1 zweckmäßig derart angeordnet, dass sie bei der Abwärtsbewegung des Bechers 16 während des Füllens nahe der Becher-Innenwand 29 verbleiben, um die erwähnten Portionen 28 des den Zusatzbestandteil bildenden zweiten Nahrungsmittels 8 an der Innenseite des Bechers 16 sichtbar zu deponieren. Die gleichzeitige Füllung mit dem den Hauptbestandteil bildenden ersten Nahrungsmittel 9 über die Düse 31 erfolgt in herkömmlicher Weise zentral und kontinuierlich.

Bei dem gezeigten, bevorzugten Ausführungsbeispiel sind auf der ersten Steuerkreisbahn 24 drei Steueröffnungen 25a, 25b, 25c verteilt, die über drei Nebendüsenleitungen (nur die Nebendüsenleitung 30 ist sichtbar) zu den zugehörigen Nebendüsen-Auslaßöffnungen führen. Gemäß den Fig. 2 und 4 sind demnach drei Nebendüsen-Einlaßöffnungen vorhanden, wenn auch in den Fig. 1 und 3 nur eine der zugehörigen Nebendüsenleitungen sichtbar ist, nämlich die genannte Leitung 30.

Das Verfahren zum Betrieb der Vorrichtung ist zweckmäßig wie folgt:
Nach dem Anheben des Bechers 16 bis nahe an das Auslaß-Düsenende 32 des Ventilkopfs 1 wird zu Beginn der anschließenden Abwärtsbewegung des Bechers 16 die Hauptdüse 31 geöffnet,
gleichzeitig oder kurz darauf folgend wird durch einen ersten Drehschaltschritt der Steuerscheibe (23) die auf der zweiten Steuerkreisbahn (24') liegende erste Nebendüsen-Einlassöffnung (26a) geöffnet,
anschließend wird durch einen zweiten Drehschaltschritt der Steuerscheibe 23 die erste Düsen-Einlassöffnung 26a wieder geschlossen und die zweite Einlassöffnung (26b) geöffnet, und schließlich werden in gleicher Weise durch einen oder weitere Drehschaltschritt(e) eine oder weitere auf der zweiten Steuerkreisbahn 24' befindliche Nebendüsen-Einlassöffnung(en) 26b, 26c nacheinander geöffnet und wieder geschlossen, bis die Füllung des Bechers 16 durch ein Schließen der letzten Nebendüsen-Einlaßöffnung und auch der Hauptdüse 31 abgeschlossen ist.

Vorzugsweise wird dabei derart verfahren, dass aus der ersten Schließstellung (Fig. 2a) der Steuerscheibe 23 heraus nach einem ersten Drehschaltschritt derselben von 25° ihre erste Steueröffnung 25a mit einer ersten Nebendüsen-Einlaßöffnung 26a fluchtet und eine erste Nebendüsenleitung öffnet Fig. 2b),
dass nach einem anschließenden zweiten Drehschaltschritt derselben von 35° die erste Nebendüsenleitung wieder geschlossen ist und die zweite Steueröffnung 25b der Steuerscheibe 23 mit einer zweiten Nebendüsen-Einlaßöffnung 26b fluchtet und eine zweite Nebendüsenleitung (30) öffnet Fig. 2c),
dass nach einem anschließenden dritten Drehschaltschritt derselben von 35° auch die zweite Nebendüsenleitung wieder geschlossen ist und die dritte Steueröffnung 25c der Steuerscheibe 23 mit einer dritten Nebendüsen-Einlaßöffnung 26c fluchtet und eine dritte Nebendüsenleitung öffnet (Fig. 2d), und
dass nach einem anschließenden vierten Drehschaltschritt derselben von 25° die zweite Schließstellung erreicht (Fig. 2e) und sämtliche Nebendüsenleitungen, z. B. auch die Leitung 30, geschlossen sind, womit ein erster Steuerzyklus zur Verteilung von drei Portionen des Zusatzbestandteils im Hauptbestandteil der Füllung eines ersten Bechers 16 beendet ist.

Bei einem sich anschließenden weiteren Steuerzyklus zur Füllung des nächsten Bechers 16 wird es bevorzugt, die Steuerscheibe 23 aus der zweiten Schließstellung mit entsprechenden Drehschaltschritten in die erste Schließstellung zurückzuführen, wobei sich die jeweiligen Öffnungpaarungen in umgekehrter Reihenfolge öffnen und schließen, nämlich 25c, 26c; 25b, 26b und 25a, 26a.

Wie eingangs bereits erwähnt, ist es auch möglich, die Steuerscheibe 23 aus der zweiten Schließstellung gemäß Fig. 2e in die erste Schließstellung gemäß Fig. 2a zurückspringen zulassen, bevor ein weiterer Steuerzyklus zur Füllung eines weiteren Bechers 16 erfolgt.

Es versteht sich, dass in bekannter Weise mehrere der erfindungsgemäßen Vorrichtungen in einer mehrspurigen Abfüllanlage nebeneinander angeordnet werden können, um in mehreren Spuren zugeführte Becher 16 zu füllen. Auch lassen sich dabei aus mehreren miteinander verbundenen Bechern 16 gebildete Kombinationspackungen füllen, die Fig. 6 zeigt ein Beispiel für eine solche Packung 32, die aus sechs Bechern 16 besteht, die sich längs Bruchlinien 33 in einzelne gefüllte Becher 16 (Fig. 5) aufteilen lässt.

Wie aus den Fig. 2a bis 2e zu entnehmen ist, bilden sich bei dem gezeigten, bevorzugten Ausführungsbeispiel die Öffnungspaarungen in der Reihenfolge 25a, 26a; 25b, 26b; 25c, 26c, oder aber in der umgekehrten Reihenfolge 25c, 26c; 25b, 26b; 25c, 26c, jedoch liegen die Öffnungspaarungen nicht in der gleichen Reihenfolge auf den Steuerkreisbahnen 24 bzw. 24'. Vielmehr liegt die dritte Öffnungspaarung 25c, 26c auf den Steuerkreisbahnen zwischen der ersten Öffnungspaarung 25a, 26a und der zweiten Öffnungspaarung 25b, 26b. Dies vereinfacht die erforderlichen Drehschaltschritte der Steuerscheibe 23.

## Patentansprüche

1. Vorrichtung zum gleichzeitigen Füllen von mindestens zwei Nahrungsmitteln (8, 9) unterschiedlicher Beschaffenheit, in fließfähiger und/oder pastöser Form, in transparente Becher (16) aus Kunststoff oder Glas, mit einem Düsenleitungen (30, 31) mit Auslassöffnungen (19, 20) für die Nahrungsmittel (8, 9) aufweisenden und von Dosiereinrichtungen (1, 2) gespeisten Ventilkopf (1), der dazu ausgebildet ist, bei einer Relativbewegung zwischen Becher (16) und Ventilkopf (1) den Becher (16) von dessen Boden her zu befüllen, und zwar mit einem ersten der Nahrungsmittel (8, 9) als Hauptbestandteil der Füllung und mit einem zweiten der Nahrungsmittel (8, 9) als Zusatzbestandteil der Füllung in Form einzelner Portionen im Becher (16) verteilt, wobei eine Steuerung mittels eines wechselnden Öffnens und Schließens der Düsenleitungen (30, 31) während des Füllvorgangs eine Verteilung der unterschiedlichen Nahrungsmittel (8, 9) nach Höhenlage, Radiallage und Menge derselben im jeweiligen Becher (16) vornimmt, wobei die Steuerung eine im Ventilkopf (1) um eine Längsachse (22) drehbare Steuerscheibe (23) mit auf einer ersten Steuerkreisbahn (24) um diese Längsachse (22) verteilten Steueröffnungen (25a, 25b, 25c) aufweist, die bei einem Drehen der Steuerscheibe (23) in Drehschaltschritten aus einer ersten Schließstellung heraus vor dem Erreichen einer zweiten Schließstellung nacheinander abwechselnd mit Nebendüsen-Einlassöffnungen (26a, 26b, 26c) in einer darunter plan anliegenden stationären Steuerfläche (27) des Ventilkopfes (1) zur Übereinstimmung bringbar sind, welche Nebendüsen-Einlassöffnungen (26a, 26b, 26c) auf einer mit der ersten kongruenten zweiten Steuerkreisbahn (24') um die Längsachse (22) in der Steuerfläche (27) angeordnet sind, derart, dass beim Füllvorgang schraubenförmig aufsteigend einzelne Portionen (28) des den Zusatzbestandteil bildenden zweiten Nahrungsmittels (8) von entsprechenden Nebendüsen-Auslassöffnungen (19) der Vorrichtung an der Becherrinnenwand (28) positionierbar sind, wobei die Nebendüsen-Auslassöffnungen (19) über Nebendüsenleitungen (30) mit den Nebendüsen-Einlassöffnungen (26a, 26b, 26c) verbunden sind, und wobei unterhalb der Steuerfläche (27) im Ventilkopf (1) innerhalb der zweiten Steuerkreisbahnen (24') und der längs derselben verteilten Nebendüsen-Einlassöffnungen (26a, 26b, 26c) auf der Längsachse (22) eine Hauptdüse (31) vorgesehen ist, deren Speisung mit dem den Hauptbestandteil bildenden ersten Nahrungsmittel (9) in bekannter Weise nur von einem Drehschieber (13) in der von der zugehörigen Dosiereinrichtung (3) kommenden Zuführleitung (15) steuerbar ist,
**dadurch gekennzeichnet,**
**dass** die Vorrichtung zur Drehschrittschaltung der Steuerscheibe (23) eine mit derselben starr verbundene und zur Längsachse (22) koaxiale Steuerwelle (32) umfasst.

2. Vorrichtung nach Anspruch 1,
**dadurch gekennzeichnet,**
**dass** die Nebendüsen-Auslassöffnungen (19) im Ventilkopf (1) derart angeordnet sind, dass sie bei der Abwärtsbewegung des Bechers (16) während des Füllens nahe der Becher-Innenwand (29) positionierbar sind.

3. Vorrichtung nach Anspruch 1,
**dadurch gekennzeichnet,**
**dass** auf der Steuerkreisbahn (24) drei Steueröffnungen (25a, 25b, 25c) verteilt sind, die über drei Nebendüsenleitungen (30) zu den Nebendüsen-Auslassöffnungen (19) führen.

4. Vorrichtung nach Anspruch 1,
**dadurch gekennzeichnet,**
**dass** die dritte Öffnungspaarung (25c, 26c) auf den Steuerkreisbahnen (24, 24') zwischen der ersten Öffnungspaarung (25a, 26a) und der zweiten Öffnungspaarurig (25b, 26b) liegt, wobei eine Öffnungspaarung aus einer Steueröffnung (25a, 25b, 25c) und einer Nebendüsen-Einlassöffnung (26a, 26b, 26c) gebildet ist.

5. Verfahren zum Betrieb der Vorrichtung nach einem der Ansprüche 1 bis 4,
**dadurch gekennzeichnet,**
**dass** nach dem Anheben des Bechers (16) bis nahe an das Auslass-Düsenende (32) des Ventilkopfs (1) zu Beginn der anschließenden Abwärtsbewegung des Bechers (16) die Hauptdüse (31) geöffnet wird, dass gleichzeitig oder kurz darauffolgend durch einen ersten Drehschaltschritt der Steuerscheibe (23) die auf der zweiten Steuerkreisbahn (24') liegende erste Nebendüsen-Einlassöffnung (26a) geöffnet wird, dass anschließend durch einen zweiten Drehschaltschritt der Steuerscheibe (23) die erste Düsen-Einlassöffnung (26a) wieder geschlossen und die auf der zweiten Steuerkreisbahn (24') folgende zweite Einlassöffnung (26b) geöffnet wird, und dass in gleicher Weise durch einen oder weitere Drehschaltschritte (e) eine oder weitere auf der zweiten Steuerkreisbahn (24') befindliche Nebendüsen-Einlassöffnung(en) (26b, 26c) nacheinander geöffnet und wieder geschlossen werden, bis die Füllung des Bechers (16) durch ein Schließen der letzten Nebendüsen-Einlassöffnung und auch der Hauptdüse (31) abgeschlossen ist.

6. Verfahren nach Anspruch 5,
**dadurch gekennzeichnet,**
**dass** aus der ersten Schließstellung der Steuerscheibe (23) heraus nach einem ersten Drehschaltschritt derselben von 25° ihre erste Steueröffnung (25a) mit einer ersten Nebendüsen-Einlassöffnung (26a) fluchtet und eine erste Nebendüsenleitung öffnet, dass nach einem anschließenden zweiten Drehschaltschritt derselben von 35° die erste Nebendüsenleitung wieder geschlossen ist und die zweite Steueröffnung (25b) der Steuerscheibe (23) mit einer zweiten Nebendüsen-Einlassöffnung (26b) fluchtet und eine zweite Nebendüsenleitung (30) öffnet, dass nach einem anschließenden dritten Drehschaltschritt derselben von 35° auch die zweite Nebendüsenleitung wieder geschlossen ist und die dritte Steueröffnung (25c) der Steuerscheibe (23) mit einer dritten Nebendüsen-Einlassöffnung (26c) fluchtet und eine dritte Nebendüsenleitung öffnet, und dass nach einem anschließenden vierten Drehschaltschritt derselben von 25° die zweite Schließstellung erreicht und sämtliche Nebendüsenleitungen (30) geschlossen sind, womit ein erster Steuerzyklus zur Verteilung von drei Portionen des Zusatzbestandteils im Hauptbestandteil der Füllung eines ersten Bechers (16) beendet ist.

7. Verfahren nach Anspruch 6,
**dadurch gekennzeichnet,**
**dass** bei einem sich anschließenden zweiten Steuerzyklus zur Füllung des nächsten Bechers (16) die Steuerscheibe (23) aus der zweiten Schließstellung mit entsprechenden Drehschaltschritten in die erste Schließstellung zurückgeführt wird, wobei sich die jeweiligen Öffnungspaarungen (25c, 26c; 25b, 26b und 25c, 26c) in umgekehrter Reihenfolge öffnen und schließen,
und wobei eine Öffnungspaarung aus einer Steueröffnung (25a, 25b, 25c) und einer Nebendüsen-Einlassöffnung (26a, 26b, 26c) gebildet ist.

## Claims

1. Device for simultaneously filling at least two foods (8, 9) of different compositions, in a free-flowing and/or highly viscous form, into transparent cups (16) of plastics material or glass, by way of a valve head (1), which comprises nozzle lines (30, 31) with outlet openings (19, 20) for the foods (8, 9), is supplied by dosing devices (1, 2) and is designed, with a relative movement between the cup (16) and the valve head (1), to fill the cup (16) from the bottom thereof with a first of the foods (8, 9) as the main component part of the filling and with a second of the foods (8, 9) as the additional component part of the filling distributed in the cup (16) in the form of individual portions, wherein, during the filling operation, a control means carries out a distributing of the different foods (8, 9) in the respective cup (16) according to the height level, radial level and quantity of the same by means of alternately opening and closing the nozzle lines (30, 31), wherein the control means comprises a control disk (23), which is rotatable about a longitudinal axis (22) in the valve head (1), with control openings (25a, 25b, 25c) which are distributed about said longitudinal axis (22) along a first control circuit (24) and which, when the control disk (23) is rotated in rotational steps out of a first closed position, prior to achieving a second closed position, are movable one after another in an alternating manner into coincidence with auxiliary nozzle inlet openings (26a, 26b, 26c) in a stationary control face (27) of the valve head (1) which lies underneath in a planar manner, which auxiliary nozzle inlet openings (26a, 26b, 26b) are arranged along a second control circuit (24') which is congruent with the first control circuit in the control surface (27) about the longitudinal axis (22) in such a manner that during the filling operation, in a helically increasing manner, individual portions (28) of the second food (8) which forms the additional component part are positionable on the inside wall (28) of the cup by corresponding auxiliary nozzle outlet openings (19) of the device, wherein the auxiliary nozzle outlet openings (19) are connected to the auxiliary nozzle inlet openings (26a, 26b, 26c) via auxiliary nozzle lines (30), and wherein a main nozzle (31), the feeding of which with the first food (9) which forms the main component part can be controlled in a known manner by only one rotary slide (13) in the supply line (15) which comes from the associated dosing device (3), is provided below the control surface (27) in the valve head (1) inside the second control circuits (24') and the auxiliary nozzle inlet openings (26a, 26b, 26c) distributed along the same along the longitudinal axis (22), **characterized in that** the device comprises a control shaft (32), which is connected in a rigid manner to the control disk (23) and is coaxial with respect to the longitudinal axis (22), for the rotational stepping of said control disk.

2. Device according to Claim 1, **characterized in that** the auxiliary nozzle outlet openings (19) can be positioned in the valve head (1) in such a manner that they remain close to the inside wall (29) of the cup during filling when the cup (16) is moved downward.

3. Device according to Claim 1, **characterized in that** three control openings (25a, 25b, 25c) which lead to the auxiliary nozzle outlet openings (19) by means of three auxiliary nozzle lines (30) are distributed along the control circuit (24).

4. Device according to Claim 1, **characterized in that** the third opening pair (25c, 26c) lies on the control circuits (24, 24') between the first opening pair (25a, 26a) and the second opening pair (25b, 26b), wherein an opening pair is formed from a control opening (25a, 25b, 25c) and an auxiliary nozzle inlet opening (26a, 26b, 26c).

5. Method for operating the device according to one of Claims 1 to 4, **characterized in that** once the cup (16) has been lifted close to the outlet nozzle end (32) of the valve head (1), the main nozzle (31) is opened at the start of the subsequent downward movement of the cup (16), **in that** at the same time or shortly thereafter, as a result of a first rotational step of the control disk (23), the first auxiliary nozzle inlet opening (26a) lying on the second control circuit (24') is opened, **in that** subsequently, as a result of a second rotational step of the control disk (23), the first nozzle inlet opening (26a) is closed again and the second inlet opening (26b) following on the second control circuit (24') is opened, and **in that** in the same way, as a result of a rotational step or further rotational steps, one auxiliary nozzle inlet opening or further auxiliary nozzle inlet openings located on the second control circuit (24') are opened and closed again one after another until the filling of the cup (16) is concluded as a result of closing the last auxiliary nozzle inlet opening and also the main nozzle (31).

6. Method according to Claim 5, **characterized in that** from the first closed position of the control disk (23), after a first rotational step of the same of 25°, its first control opening (25a) is in alignment with a first auxiliary nozzle inlet opening (26a) and a first auxiliary nozzle line opens, **in that** after a subsequent second rotational step of the same of 35°, the first auxiliary nozzle line is closed again and the second control opening (25b) of the control disk (23) is in alignment with a second auxiliary nozzle inlet opening (26b) and a second auxiliary nozzle line (30) opens, **in that** after a subsequent third rotational step of the same of 35°, the second auxiliary nozzle line is also closed again and the third control opening (25c) of the control disk (23) is in alignment with a third auxiliary nozzle inlet opening (26c) and a third auxiliary nozzle line opens, and **in that** after a subsequent fourth rotational step of the same of 25°, the second closed position is reached and all the auxiliary nozzle lines (30) are closed, whereby a first control cycle for distributing three portions of the additional component part in the main component part of the filling of a first cup (16) is concluded.

7. Method according to Claim 6, **characterized in that** in the case of a subsequent second control cycle for filling the next cup (16), the control disk (23) is returned from the second closed position by way of corresponding rotational steps into the first closed position, wherein the respective opening pairs (25c, 26c; 25b, 26b and 25c, 26c) open and close in the reverse sequence, and wherein an opening pair is formed from a control opening (25a, 25b, 25c) and an auxiliary nozzle inlet opening (26a, 26b, 26c).

## Revendications

1. Dispositif de remplissage simultané d'au moins deux aliments (8, 9) présentant différents états, sous forme fluide et/ou pâteuse, dans un pot transparent (16) en matière plastique ou en verre, avec une tête de soupape (1) comportant des conduites de buse (30, 31) dotées d'ouvertures de sortie (19, 20) pour les aliments (8, 9), alimentée par des dispositifs de dosage (1, 2) et réalisée pour remplir, par un mouvement relatif entre le pot (16) et la tête de soupape (1), le pot (16) en partant de son fond et notamment de façon répartie sous la forme de portions individuelles dans le pot (16) avec un premier aliment parmi les aliments (8, 9) servant de composant principal de remplissage et avec un deuxième aliment parmi les aliments (8, 9) servant de composant supplémentaire de remplissage, une commande effectuant, par une alternance d'ouvertures et de fermetures des conduites de buse (30, 31) pendant le processus de remplissage, une répartition des différents aliments (8, 9) en fonction de la position en hauteur, de la position radiale et de la quantité correspondante placée dans le pot (16) respectif, la commande comportant un disque de commande (23) pouvant tourner dans la tête de soupape (1) autour d'un axe longitudinal (22) avec des ouvertures de commande (25a, 25b, 25c) réparties sur une première orbite de commande (24) autour de son axe longitudinal (22), lesdites ouvertures pouvant être amenées en correspondance, en cas de rotation du disque de commande (23) aux étapes de commutation de rotation, en partant d'une première position de fermeture avant d'atteindre une deuxième position de fermeture alternativement successive, avec les ouvertures d'admission de buse secondaire (26a, 26b, 26c), reposant dessous de façon plane dans une surface de commande (27) stationnaire, de la tête de soupape (1), lesdites ouvertures d'admission de buse secondaire (26a, 26b, 26c) étant disposées sur une deuxième orbite de commande (24') congruente de la première orbite, autour de l'axe longitudinal (22), dans la surface de commande (27), de telle sorte que lors du processus de remplissage, des portions individuelles (28), montant en forme de vis, du deuxième aliment (8) formant le composant supplémentaire peuvent être positionnées par les ouvertures de sortie de buse secondaire (19) correspondantes du dispositif, au niveau de la paroi intérieure de pot (28), les ouvertures de sortie de buse secondaire (19) étant reliées aux ouvertures d'admission de buse secondaire (26a, 26b, 26c) via les conduites de buse secondaire (30) et une buse principale (31) étant prévue sur l'axe longitudinal (22), sous la surface de commande (27) dans la tête de soupape (1), à l'intérieur des deuxièmes orbites de commande (24') et des ouvertures d'admission de buse secondaire (26a, 26b, 26c) réparties le long desdites orbites, l'alimentation de ladite buse avec le composant principal formant le premier aliment (9) pouvant être commandée de façon connue seulement par un clapet tournant (13) placé dans la conduite d'amenée (15) arrivant du dispositif de dosage (3) associé, **caractérisé en ce que** le dispositif comprend, pour la commutation de l'étape de rotation du disque de commande (23), un arbre de commande (32) relié à lui de façon rigide et coaxial par rapport à l'axe longitudinal (22).

2. Dispositif selon la revendication 1, **caractérisé en ce que** les ouvertures de sortie de buse secondaire (19) sont disposées dans la tête de soupape (1) de telle sorte qu'elles peuvent être positionnées à proximité de la paroi intérieure de pot (29) en cas de mouvement en arrière du pot (16), pendant le remplissage.

3. Dispositif selon la revendication 1, **caractérisé en ce que** trois ouvertures de commande (25a, 25b, 25c) sont réparties sur l'orbite de commande (24), lesdites ouvertures conduisant aux ouvertures de sortie de buse secondaire (19) via trois conduites de buse secondaire (30)

4. Dispositif selon la revendication 1, **caractérisé en ce que** le troisième appariement d'ouverture (25c, 26c) repose sur l'orbite de commande (24, 24') entre le premier appariement d'ouverture (25a, 26a) et le deuxième appariement d'ouverture (25b, 26b), un appariement d'ouverture étant formé à partir d'une ouverture de commande (25a, 25b, 25c) et d'une ouverture d'admission de buse secondaire (26a, 26b, 26c).

5. Procédé d'utilisation du dispositif selon l'une quelconque des revendications 1 à 4, **caractérisé en ce que** la buse principale (31) est ouverte après le soulèvement du pot (16) presque jusqu'à l'extrémité de buse de sortie (32) de la tête de soupape (1), au début du mouvement en arrière suivant du pot (16), que la première ouverture d'admission de buse secondaire (26a) reposant sur la deuxième orbite de commande (24') est ouverte simultanément ou peu après lors d'une première étape de commutation de rotation du disque de commande (23), qu'ensuite, la première ouverture d'admission de buse (26a) est de nouveau fermée lors d'une deuxième étape de commutation de rotation du disque de commande (23) et que la deuxième ouverture d'admission (26b) suivante sur la deuxième orbite de commande (24') est ouverte et que de la même façon, lors d'une ou plusieurs étapes de commutation de rotation (e), une ou plusieurs ouvertures d'admission de buse secondaire (26b, 26c) se trouvant sur la deuxième orbite de commande (24') sont ouvertes et de nouveau fermées tour à tour, jusqu'à ce que le remplissage du pot (16) s'achève par une fermeture de la dernière ouverture d'admission de buse secondaire ainsi que de la buse principale (31).

6. Procédé selon la revendication 5, **caractérisé en ce qu'**au sortir de la première position de fermeture du disque de commande (23), après une première étape de commutation de rotation de celui-ci de 25°, sa première ouverture de commande (25a) s'aligne avec une première ouverture d'admission de buse secondaire (26a) et ouvre une première conduite de buse secondaire, qu'après une deuxième étape de commutation de rotation suivante dudit disque de 35°, la première conduite de buse secondaire est de nouveau fermée et la deuxième ouverture de commande (25b) du disque de commande (23) s'aligne avec une deuxième ouverture d'admission de buse secondaire (26b) et ouvre une deuxième conduite de buse secondaire (30), qu'après une troisième étape de commutation de rotation suivante du disque de 35°, la deuxième conduite de buse secondaire est de nouveau fermée et la troisième ouverture de commande (25c) du disque de commande (23) s'aligne avec une troisième ouverture d'admission de buse secondaire (26c) et ouvre une troisième conduite de buse secondaire et qu'après une quatrième étape de commutation de rotation suivante dudit disque de 25°, la deuxième position de fermeture est atteinte et l'ensemble des conduites de buse secondaire (30) sont fermées, achevant ainsi un premier cycle de commande permettant de répartir trois portions du composant supplémentaire dans le composant principal lors du remplissage d'un premier pot (16).

7. Procédé selon la revendication 6, **caractérisé en ce que** lors d'un deuxième cycle de commande suivant servant à remplir le pot (16) suivant, le disque de commande (23) est ramené, avec les étapes de commutation de rotation correspondantes, de la deuxième position de fermeture dans la première position de fermeture, les appariements d'ouverture (25c, 26c ; 25b, 26b et 25c, 26c) respectifs s'ouvrant et se fermant en suivant une séquence inversée et un appariement d'ouverture étant formé à partir d'une ouverture de commande (25a, 25b, 25c) et d'une ouverture d'admission de buse secondaire (26a, 26b, 26c).
